# EUROPÄISCHE PATENTSCHRIFT

(11) **EP 1 761 362 B1**
(45) Veröffentlichungstag und Bekanntmachung des Hinweises auf die Patenterteilung: **11.06.2008**
(21) Anmeldenummer: 05756082.3
(22) Anmeldetag: 24.06.2005
(51) Int. Cl.: B24C 5/06

(54) **IMPELLER ZUM EINSPEISEN VON STRAHLMITTEL IN EIN SCHLEUDERRAD**
IMPELLER FOR FEEDING BLASTING SHOTS INTO A CENTRIFUGAL WHEEL
TURBINE POUR ALIMENTER UNE TURBINE DE GRENAILLAGE EN AGENT DE GRENAILLAGE

(30) Priorität: 24.06.2004 DE 202004009959 U
(43) Veröffentlichungstag der Anmeldung: 14.03.2007
(73) Patentinhaber: WADEPHUL, Jost, 21614 Buxtehude (DE)
(72) Erfinder: WADEPHUL, Jost, 21614 Buxtehude (DE)
(74) Vertreter: Aulich, Martin
(86) Internationale Anmeldenummer: PCT/EP2005/006829
(87) Internationale Veröffentlichungsnummer: WO 2006/000426

(56) Entgegenhaltungen:
- GB-A- 654 420
- US-A- 2 341 559

## Beschreibung

Die Erfindung betrifft einen Impeller zum Einspeisen von zu beschleunigendem Strahlmittel in das Schleuderrad einer Strahlanlage, wobei der Impeller im Zentralbereich des Schleuderrades innerhalb einer Zuteilhülse, die eine Zuteilöffnung aufweist, angeordnet ist und in Drehrichtung des Schleuderrades drehbar ist und wobei der Impeller auf die Zuteilhülse zugerichtete, insbesondere tafelförmige, Leitelemente zur Führung des Strahlmittels nach außen aufweist, die an mindestens einer Seitenscheibe angeordnet sind.

Mit mit Schleuderrädern ausgerüsteten Strahlanlagen werden Oberflächen von metallischen Walzprodukten vom Zunder und/oder Rost befreit bevor die Oberfläche einen Schutzanstrich erhält, indem gegen die Oberfläche ein aus feinen Metallpartikeln bestehendes Strahlmittel geschleudert wird. In einem derartigen Schleuderrad bewegen sich nicht sämtliche Partikel des Strahlmittels beim Austritt aus der Zuteilöffnung der Zuteilhülse vorzugsweise tangential und möglichst parallel zu den Schaufeln des rotierenden Schleuderrades nach außen. Eine beträchtliche Anzahl dieser Partikel schlägt an den Seitenscheiben und den Schaufeln an und prallt davon, vergleichbar einem Ping-Pong-Ball, zurück, was sich nicht nur negativ auf die Austrittsgeschwindigkeit des Strahlmittels aus dem Schleuderrad auswirkt, sondern auch zu einer ungleichmäßigen Verteilung des Strahlmittels auf der zu reinigenden Oberfläche führt. Durch das Aufprallen der Strahlmittelpartikel an den Teilen des Schleuderrades unterliegt dasselbe außerdem einem starken Verschleiß.

Ein Impeller mit Zuteilhülse gemäß Oberbegriff des Anspruchs 1 ist in dem Dokument US 2 341 559 beschrieben.

Aufgabe der Erfindung ist, den durch das Strahlmittel bedingten Verschleiß des Schleuderrades zu verringern und zugleich ein Strahlbild mit gleichmäßiger Eindeckung über den gesamten Auswurfwinkel des Strahlmittels aus dem Schleuderrad bei annähernd paralleler Seitenbegrenzung zu erzeugen.

Diese Aufgabe wird ausgehend von einem Impeller zum Einspeisen von Strahlmittel der eingangs beschriebenen Art erfindungsgemäß durch einen Impeller mit Zuteilhülse gemäß Anspruch 1 gelöst.

Demnach sind die auf die Zuteilhülse zugerichteten Schenkelenden des Profilstückes in Umfangsrichtung des Impellers, insbesondere in Umfangsrichtung der Seitenscheibe, voneinander beabstandet, wobei zwischen den Schenkeln eine aus Richtung der Zuteilhülse zugängliche Ausnehmung angeordnet ist, insbesondere ein Hohlraum, in die das Strahlmittel eindringen oder ausweichen kann. Die Ausnehmung oder der Hohlraum können dabei unmittelbar durch die Schenkel gebildet sein.

Während die Schenkel des Profil stückes einerseits in Richtung der Zuteilhülse zeigen, zeigen sie zweckmäßigerweise andererseits zumindest annähernd in Richtung der Rotationsachse des Impellers.

Was die räumliche Ausrichtung der beiden Schenkel des Profilstückes betrifft, so verlaufen diese vorzugsweise winklig zueinander, insbesondere zumindest annähernd V-förmig bzw. die beiden Schenkel bilden eine V-Form. Vorzugsweise können zumindest ein Schenkel, vorzugsweise beide Schenkel des Profilstückes, winklig zur Radialrichtung des Impellers, insbesondere der Seitenscheibe, verlaufen.

Die Schenkel der Profilstücke können in einer weiteren Ausführungsform durch einen vorzugsweise winklig zu den Schenkeln verlaufenden Steg miteinander verbunden sein. Der Steg kann dabei beispielsweise geradlinig oder gekrümmt verlaufen. Es ist weiterhin möglich, die Schenkel der Profilstücke verschieden lang auszubilden. Es hat sich auch bewährt, zwischen den Schenkeln der Profilstücke sich in Richtung auf die Zuteilhülse erstreckende, vorzugsweise tafelförmige Transportelemente vorzusehen.

Mit der erfindungsgemäßen Ausgestaltung der Leitelemente als Schenkel von Profilstücken wird folgendes erreicht: Zunächst tritt das Strahlmittel über die Entladekanäle mit kanalendseitigen Entladeöffnungen aus dem rotierenden Impeller in die Räume zwischen Zuteilhülse und Impeller auf eine nahezu kreisförmige Bahn ein. Anschließend läuft das Strahlmittel in diesem Bereich zwischen Zuteilhülse und Impeller entlang dieser Kreisbahn um. Durch die Kräfte, die von den insbesondere freien Schenkeln der Profilstücke und gegebenenfalls von den Transportelementen zwischen den Schenkeln der Profilstücke auf das Strahlmittel einwirken, wird dieses schließlich möglichst tangential aus der Zuteilöffnung der Zuteilhülse in den Wirkbereich der Schaufeln des Schleuderrades übergeben. Dadurch ergibt sich ein weicher Übergang des Strahlmittels in den Schaufelbereich des Schleuderrades über die gesamte Breite mit anschließender gleichmäßiger Beschleunigung bis zum Schaufelaustritt. Das Aufprallen des Strahlmittels auf die Schaufeln und Seitenwände des Schleuderrades wird im wesentlichen unterbunden.

Der stoßfreie Übergang des Strahlmittels vom als Zentralbeschleuniger wirkenden Impeller in das Schleuderrad bewirkt eine gleichmäßige Führung des Strahlmittels im Schleuderrad, wodurch nicht nur eine gleichmäßige Verteilung des Strahlmittels auf der zu behandelnden Oberfläche erzielt wird, sondern auch der Verschleiß am Schleuderrad sowie die zur Beschleunigung des Strahlmittels aufzuwendende Energie verringert werden.

Ein Ausführungsbeispiel der vorliegenden Erfindung wird anhand der beigefügten Zeichnung beschrieben. Dabei zeigt:
- Fig. 1: eine schematische Schnittansicht eines erfindungsgemäßen Impellers.

In Fig. 1 ist in einer schematischen Schnittansicht ein Impeller 2 gezeigt, der im Inneren einer Zuteilhülse 1 eines Schleuderrads einer nicht dargestellten Strahlanlage angeordnet ist.

Der Impeller 2 weist Profilstücke 3 auf, die an einer der Stirnseiten einer ersten Seitenscheibe 4 befestigt sind. Eine nicht dargestellte, zweite Seitenscheibe ist der ersten Seitenscheibe 4 in Axialrichtung gegenüberliegend zugeordnet, sodass die Profilstücke 3 zwischen den beiden Seitenscheiben angeordnet sind. Es wird darauf hingewiesen, dass im Rahmen der Erfindung die Profilstücke 3 grundsätzlich auch einstückig mit der Stirnseite der Seitenscheibe 4 verbunden sein können. Die Profilstücke 3 sind gegenüber der Stirnseitenebene der Seitenscheibe 4 erhaben, d.h. sie bilden Erhöhungen in Bezug auf diese Ebene.

Die einzelnen Profilstücke sind in Umfangsrichtung über den umlaufenden Randbereich der Stirnseite der Seitenscheibe 4 verteilt angeordnet. Dabei ist jedes Profilstück 3 von dem jeweils benachbarten Profilstück 3 in Umfangsrichtung beabstandet. Die Profilstücke 3 weisen jeweils zwei als Strahlmittel-Leitelemente dienende Schenkel 5 und 6 auf, die an ihren zumindest annähernd zum Impellerzentrum bzw. zur Impeller-Rotationsachse gerichteten Enden miteinander verbunden sind. Die Schenkel 5 und 6 zeigen mit ihren freien Enden auf die Zuteilhülse 1, wobei jeweils zwischen den Schenkeln 5 und 6 aus Richtung der Zuteilhülse zugängliche Hohlräume ausgebildet sind. Die Profilstücke 3 sind dabei derart in Umfangsrichtung über den umlaufenden Randbereich der Stirnseite der Seitenscheibe 4 verteilt, dass zwischen benachbarten Schenkeln benachbarter Profilstücke 3 Kanäle 7 gebildet sind.

Was die Schenkel 5 und 6 eines Profilstückes 3 betrifft, so können diese, wie in einem Sektor A des Impellers 2 gezeigt ist, eine V-Form beschreiben. In einer anderen Ausführungsform können die Schenkel 5 und 6 auch über einen Steg 9 miteinander verbunden sein, vgl. Sektor B, sodass das Profilstück 3 insgesamt annähernd als U-Form ausgebildet ist. Wie der Fachmann erkennt, sind hier vielfältige Formen denkbar, wie etwa auch eine L-Form.

Die im übrigen geschlossene Zuteilhülse 1 ist umfangsseitig mit einer Entladeöffnung 8 versehen.

Im Betrieb der Strahlanlage wird Strahlmittel über nicht dargestellte Zuleitungen in Axialrichtung in das Zentrum des Impellers 2 geführt. Das Strahlmittel wird anschließend von dem Impeller 2, der über einen nicht dargestellten Antrieb in eine Rotationsbewegung versetzt wird, entlang der Kanäle 7 nach radial außen geführt. Über die Entladeöffnung 8 wird das Strahlmittel schließlich in den Winkelbereich der Schaufeln eines nicht gezeigten Schleuderrades abgegeben.

### Bezugszeichenliste

- 1: Zuteilhülse
- 2: Impeller
- 3: Profilstück
- 4: Seitenscheibe
- 5: Schenkel
- 6: Schenkel
- 7: Kanal
- 8: Entladeöffnung
- 9: Steg

## Patentansprüche

1. Impeller (2) mit Zuteilhülse (1) zum Einspeisen von zu beschleunigendem Strahlmittel in das Schleuderrad einer Strahlanlage, wobei der Impeller (2) im Zentralbereich des Schleuderrades innerhalb der Zuteilhülse (1), die eine Zuteilöffnung (8) aufweist, angeordnet ist und in Drehrichtung des Schleuderrades drehbar ist und wobei der Impeller (2) auf die Zuteilhülse (1) zugerichtete Leitelemente zur Führung des Strahlmittels nach außen aufweist, die an mindestens einer Seitenscheibe (4) angeordnet sind, wobei jeweils zumindest zwei benachbarte Leitelemente als miteinander insbesondere einstückig verbundene Schenkel (5, 6) eines Profilstückes (3) ausgebildet sind, wobei benachbarte Schenkel (5, 6) benachbarter Profilstücke (3) Kanäle (7) bilden, durch die das Strahlmittel nach außen entladbar ist und die Profilstücke (3) derart angeordnet sind, dass freie Enden der Schenkel (5, 6) des Profilstückes (3) auf die Zuteilhülse (1) zugerichtet sind, **dadurch gekennzeichnet, dass** die auf die Zuteilhülse (1) zugerichteten Schenkelenden des Profilstückes (3) in Umfangsrichtung des Impellers (2) voneinander beabstandet sind, wobei zwischen den Schenkeln (5, 6) eine aus der Richtung der Zuteilhülse (1) zugängliche Ausnehmung angeordnet ist, in die das Strahlmittel ausweichen kann.

2. Impeller (2) mit Zuteilhülse (1) gemäß Anspruch 1, **dadurch gekennzeichnet, dass** die Schenkel (5, 6) des Profilstückes (39) winklig zueinander verlaufen.

3. Impeller (2) mit Zuteilhülse (1) gemäß einem der vorhergehenden Ansprüche, **dadurch gekennzeichnet, dass** zumindest ein Schenkel (5, 6) des Profilstückes (3) winklig zur Radialrichtung der Seitenscheibe (4) des Impellers (2) verläuft.

4. Impeller (2) mit Zuteilhülse (1) gemäß einem der vorhergehenden Ansprüche, **dadurch gekennzeichnet, dass** die Schenkel (5, 6) der Profilstücke (3) über einen Steg miteinander verbunden sind.

5. Impeller (2) mit Zuteilhülse (1) gemäß einem der vorhergehenden Ansprüche, **dadurch gekennzeichnet, dass** die Schenkel (5, 6) der Profilstücke (3) verschiedene Längen aufweisen.

## Claims

1. An impeller (2) with distributing sleeve (1) for feeding blasting shots, which are to be accelerated, into the centrifugal wheel of a blasting installation, the impeller (2) being arranged in the central region of the centrifugal wheel inside the distributing sleeve (1) which has a distributing opening (8) and can be rotated in the direction of rotation of the centrifugal wheel, and the impeller (2) having guiding elements, directed toward the distributing sleeve (1), which are intended for guiding the blasting shot to the outside and are arranged on at least one lateral disk (4), in each case there being at least two adjacent guiding means designed as limbs (5, 6), interconnected, in particular, integrally, of a profiled piece (3), with adjacent limbs (5, 6) of adjacent profiled pieces (3) forming channels (7) through which the blasting shot can be discharged to the outside, and the profiled pieces (3) are arranged in such a manner that free ends of the limbs (5, 6) of the profiled piece (3) are directed toward the distributing sleeve (1), **characterized in that** the limb ends of the profiled piece (3) that are directed toward the distributing sleeve (1) are spaced apart from one another in the circumferential direction of the impeller (2), with a recess, which is accessible from the direction of the distributing sleeve (1), being arranged between the limbs (5, 6) into which the blasting shot can escape.

2. The impeller (2) with distributing sleeve (1) as claimed in claim 1, **characterized in that** the limbs (5, 6) of the profiled piece (39) run at an angle to each other.

3. The impeller (2) with distributing sleeve (1) as claimed in one of the preceding claims, **characterized in that** at least one limb (5, 6) of the profiled piece (3) runs at an angle to the radial direction of the lateral disk (4) of the impeller (2).

4. The impeller (2) with distributing sleeve (1) as claimed in one of the preceding claims, **characterized in that** the limbs (5, 6) of the profiled pieces (3) are interconnected via a web.

5. The impeller (2) with distributing sleeve (1) as claimed in one of the preceding claims, **characterized in that** the limbs (5, 6) of the profiled pieces (3) have different lengths.

## Revendications

1. Turbine (2) avec manchon de distribution (1) pour alimenter en agent de grenaillage à accélérer la roue centrifuge d'une installation de grenaillage, la turbine (2) étant disposée dans la région centrale de la roue centrifuge à l'intérieur du manchon de distribution (1), qui présente une ouverture de distribution (8), et pouvant tourner dans le sens de rotation de la roue centrifuge, la turbine (2) présentant des éléments de guidage orientés vers le manchon de distribution (1) pour guider l'agent de grenaillage vers l'extérieur, lesquels sont disposés sur au moins un disque latéral (4), à chaque fois au moins deux éléments de guidage adjacents étant réalisés sous forme de branches (5, 6) d'une pièce profilée (3) connectées l'une à l'autre, notamment d'une seule pièce, les branches adjacentes (5, 6) de pièces profilées adjacentes (3) formant des canaux (7) à travers lesquels l'agent de grenaillage peut être déchargé vers l'extérieur et les pièces profilées (3) étant disposées de telle sorte que des extrémités libres des branches (5, 6) de la pièce profilée (3) soient orientées vers le manchon de distribution (1), **caractérisée en ce que** les extrémités des branches de la pièce profilée (3) orientées vers le manchon de distribution (1) sont espacées l'une de l'autre dans la direction périphérique de la turbine (2), un évidement accessible depuis la direction du manchon de distribution (1) étant prévu entre les branches (5, 6), dans lequel l'agent de grenaillage peut s'échapper.

2. Turbine (2) avec manchon de distribution (1) selon la revendication 1, **caractérisée en ce que** les branches (5, 6) de la pièce profilée (39) s'étendent suivant un certain angle l'une par rapport à l'autre.

3. Turbine (2) avec manchon de distribution (1) selon l'une quelconque des revendications précédentes, **caractérisée en ce qu'**au moins une branche (5, 6) de la pièce profilée (3) s'étend suivant un certain angle par rapport à la direction radiale du disque latéral (4) de la turbine (2).

4. Turbine (2) avec manchon de distribution (1) selon l'une quelconque des revendications précédentes, **caractérisée en ce que** les branches (5, 6) des pièces profilées (3) sont connectées l'une à l'autre par le biais d'une âme.

5. Turbine (2) avec manchon de distribution (1) selon l'une quelconque des revendications précédentes, **caractérisée en ce que** les branches (5, 6) des pièces profilées (3) présentent des longueurs différentes.
